# EUROPÄISCHE PATENTANMELDUNG

(11) **EP 2 116 680 A1**
(43) Veröffentlichungstag der Anmeldung: **11.11.2009**
(21) Anmeldenummer: 08008710.9
(22) Anmeldetag: 09.05.2008
(51) Int. Cl.: E05F 15/00, E05F 11/24, E05F 15/12

(54) **Abstellvorrichtung für den Flügel eines Fensters, einer Tür oder dergleichen**

(71) Anmelder: ROTO FRANK AG, 70771 Leinfelden-Echterdingen (DE)
(72) Erfinder: Schmock, Stefan, 72135 Dettenhausen (DE)
(74) Vertreter: Grosse, Rainer

(57) **Zusammenfassung**

Die Erfindung betrifft eine Abstellvorrichtung für den Flügel eines Fensters, einer Tür oder dergleichen, mit einem mit etwa konstanter Geschwindigkeit arbeitenden Antriebselement (4) und einer vom Antriebselement (4) angetriebenen, ein Getriebe (6) beinhaltenden, mit dem Flügel (40) oder einem Blendrahmen des Fensters, der Tür oder dergleichen an einem Angriffspunkt (8) koppelbaren Abstelleinrichtung (5), wobei die Abstelleinrichtung (5) die konstante Geschwindigkeit des Antriebselements (4) derart auf den Angriffspunkt (8) überträgt, dass dieser sich in Abhängigkeit einer zunehmenden Schließstellung des Flügels (40) mit abnehmender Geschwindigkeit bewegt. Ferner betrifft die Erfindung ein Verfahren zum Schließen des Flügels eines Fensters oder dergleichen sowie ein entsprechendes Fenster.

## Beschreibung

Die Erfindung betrifft eine Abstellvorrichtung den Flügel eines Fensters, einer Tür oder dergleichen.

Es ist bekannt, mittels motorisch betätigbaren Abstellvorrichtungen den Flügel eines Fensters, einer Tür oder dergleichen zu öffnen beziehungsweise zu schließen. Um im geschlossenen Zustand eine ausreichende Sicherung zu erreichen, verriegeln die bekannten Abstellvorrichtungen den Flügel in Schließstellung. Hierzu ist die Abstellvorrichtung mit einer Greifeinrichtung ausgestattet, die mit einem Schließbolzen des Flügels zusammenwirkt. Durch mittels der Abstellvorrichtung vorgenommener Verlagerung des Schließbolzens lässt sich eine Verriegelungsstellung und eine Entriegelungsstellung des Flügels bewirken. Ferner verlagert die Abstellvorrichtung den Flügel aus der geschlossenen Stellung in eine geöffnete Stellung, nämlich eine Kippstellung, und verschwenkt den Flügel beim Verschließen auch wieder in die geschlossene Stellung, um anschließend die Verriegelung durchzuführen. Bei den vorstehenden Vorgängen bleibt die Greifeinrichtung der Abstellvorrichtung stets mit dem Schließbolzen gekoppelt. In der verriegelten Stellung entkoppelt sich die Greifeinrichtung vom Schließbolzen, damit ein Benutzer das Fenster auch manuell betätigen kann. Die Kupplung der Abstellvorrichtung mit dem Schließbolzen wird somit nur dann vorgenommen, wenn eine motorische Flügelbewegung erfolgen soll. Die vorstehenden Ausführungen dieses Absatzes treffen auch für den Gegenstand der Erfindung zu.

Aus Sicherheitsgründen ist es erforderlich (gemäß Schutzklasse 3) einen Einklemmschutz an Fenstern zu realisieren, damit sich ein Benutzer bei einer motorischen Betätigung des Flügels nicht ein oder mehrere Finger einklemmt. Hierzu ist vorgesehen, dass bei einem Öffnungsspalt von 8 mm eine Schließgeschwindigkeit von 5 mm/s nicht überschritten werden darf. Es ist zu beachten, dass sich ein Spalt von 8 mm bei einer Kippöffnung eines Flügels beziehungsweise bei seinem Schließen nicht an einer festen Position befindet, sondern sich von oben nach unten beziehungsweise von unten nach oben bewegt. Ferner ist zu berücksichtigen, dass eine Abstellvorrichtung, die am oberen Horizontalholm des Flügels angreift und sich mit gleichförmiger Geschwindigkeit bewegt, während der Schließbewegung eine Schließgeschwindigkeit an einem wandernden 8 mm breiten Spaltmaß erzeugt, die abhängig vom Schließgrad unterschiedlich groß ist, jedoch gemäß der Vorschrift 5 mm/s nicht überschreiten darf.

Der Erfindung liegt daher die Aufgabe zugrunde, eine Abstellvorrichtung der eingangs genannten Art zu entwickeln, die die Geschwindigkeit der Flügelbewegung an der Stelle des eine bestimmte Größe aufweisenden Spalts immer im Wesentlichen konstant hält. Insbesondere beträgt die Größe des Spalts 8 mm.

Diese Aufgabe wird erfindungsgemäß mittels einer Abstellvorrichtung gelöst, die ein mit etwa konstanter Geschwindigkeit arbeitendes Antriebselement und eine vom Antriebselement angetriebene, ein Getriebe beinhaltende, mit dem Flügel oder einem Blendrahmen des Fensters, der Tür oder dergleichen an einem Angriffspunkt koppelbare Abstelleinrichtung aufweist, wobei die Abstelleinrichtung die konstante Geschwindigkeit des Antriebselements derart auf den Angriffspunkt überträgt, dass dieser sich in Abhängigkeit einer zunehmenden Schließstellung des Flügels mit abnehmender Geschwindigkeit bewegt. Aufgrund der das Getriebe aufweisenden Abstelleinrichtung wird demzufolge die konstante Geschwindigkeit des Antriebselements umgesetzt, dass eine derart abnehmende Schließgeschwindigkeit beim Schließen des Flügels vorliegt, mit der Folge, dass der dabei nach oben wandernde, 8 mm-Schließspalt eine kleinere Geschwindigkeit aufweist als eine Vorgabegeschwindigkeit. Die Vorgabegeschwindigkeit beträgt 5 mm/s. Die etwa konstante Geschwindigkeit des Antriebselements ist derart zu verstehen, dass diese im unbelasteten Zustand des Antriebselements vorliegt, wenn also der Flügel nicht angekuppelt ist. Da im Zuge der Schließbewegung des Flügels die damit einhergehende Last veränderlich ist, kann es bei einer Schließbewegung des Flügels dazu kommen, dass sich das Antriebselement mit lastabhängiger Geschwindigkeit bewegt, dass also die Geschwindigkeit im Lastfalle von der konstanten Geschwindigkeit im unbelasteten Zustand abweicht.

Nach einer Weiterbildung der Erfindung ist vorgesehen, dass die Abstelleinrichtung als Getriebe ein Kulissengetriebe aufweist. Insbesondere ist dabei vorgesehen, dass das Kulissengetriebe eine doppelte Kulissenführung aufweist. Aufgrund der beiden Kulissenführungen lässt sich eine derart abnehmende Geschwindigkeit am Angriffspunkt realisieren, dass der pro Zeiteinheit beim Schließen des Flügels vom Flügel durchfahrene Weg exponentiell abnimmt. Dies erfolgt bevorzugt nach der Gleichung y = 127,04 · E^{-0,2665 · x}, wobei y die Öffnungsweite in mm und x die Zeit in Sekunden ist.

Eine Weiterbildung der Erfindung sieht vor, dass die Abstelleinrichtung einen Abstellarm aufweist, der in einem Endbereich den Angriffspunkt besitzt oder dem der Angriffspunkt zugeordnet ist. Der Abstellarm ist schwenkbeweglich gelagert und nimmt bei seiner Schwenkbewegung den Flügel des Fensters, der Tür oder dergleichen mit.

Insbesondere ist vorgesehen, dass die Abstelleinrichtung ein Grundsubstrat aufweist, an dem der andere Endbereich des Abstellarms schwenkbeweglich und im Wesentlichen linear verlagerbar gelagert ist. Demzufolge kann der Abstellarm eine zusammengesetzte Bewegung durchführen, nämlich einerseits Verschwenken und andererseits im Bereich des Schwenklagers eine Linearbewegung durchführen. Im Zuge des Bewegungszyklus' des Abstellarms wird diese zusammengesetzte Bewegung durchgeführt.

Nach einer Weiterbildung der Erfindung ist vorgesehen, dass das Antriebselement im Wesentlichen linear verlagerbar an dem Grundsubstrat mit etwa konstanter Verlagerungsgeschwindigkeit bewegbar geführt ist. Das Antriebselement bewegt sich demzufolge in einer Führung des Grundsubstrats. Insbesondere ist vorgesehen, dass das Abstellelement und das Grundelement jeweils in einem Längsschlitz des Grundsubstrats geführt sind. Die Verlagerungsbewegung von Abstellarm und Antriebselement erfolgt demzufolge jeweils in einem Längsschlitz des Grundsubstrats. Insbesondere kann vorgesehen sein, dass der Abstellarm und das Antriebselement in demselben Längsschlitz des Grundsubstrats geführt sind. Es ist daher nur erforderlich, einen Längsschlitz im Grundsubstrat vorzusehen, in dessen Längserstreckung sich sowohl der Abstellarm als auch das Antriebselement bewegen können. Der Längsschlitz des Grundsubstrats weist insbesondere einen linearen Verlauf auf, mit der Folge, dass sich sowohl das Antriebselement als auch insoweit der Abstellarm linear bewegen.

Bevorzugt ist das Kulissengetriebe mit einem ersten Führungsvorsprung, einem ersten Führungsschlitz, einem zweiten Führungsvorsprung und einem zweiten Führungsschlitz versehen, wobei der erste Führungsvorsprung im ersten Führungsschlitz und der zweite Führungsvorsprung im zweiten Führungsschlitz geführt ist. Bei diesen beiden Vorsprungs-/Schlitzführungen handelt es sich um die beiden vorstehend erwähnten Kulissenführungen.

Der erste Führungsschlitz ist insbesondere als Bogenschlitz ausgebildet. Der zweite Führungsschlitz weist bevorzugt einen linearen Bereich und einen sich daran anschließenden Bogenbereich auf.

Der erste Führungsvorsprung ist an dem Grundsubstrat angeordnet. Er befindet sich insbesondere in Verlängerung der Längserstreckung des Längsschlitzes des Grundsubstrats an diesem.

Der erste Führungsschlitz ist bevorzugt an einem ersten Steuerhebel ausgebildet, der in einem Endbereich schwenkbeweglich am Antriebselement angeordnet ist.

Der zweite Führungsvorsprung befindet sich bevorzugt am ersten Steuerhebel. Hierbei ist insbesondere vorgesehen, dass sich der zweite Führungsvorsprung seitlich neben dem Bogenschlitz des ersten Steuerhebels befindet.

Bevorzugt ist vorgesehen, dass der zweite Führungsschlitz an einem zweiten Steuerhebel ausgebildet ist, der in einem Endbereich schwenkbeweglich an dem Grundsubstrat gelagert ist und im anderen Endbereich schwenkbeweglich mit dem Abstellarm verbunden ist.

Mithin wird das Kulissengetriebe mit der doppelten Kulissenführung von zwei Steuerhebeln gebildet, die das Antriebselement am Grundsubstrat mit dem Abstellarm verbinden und über zwei Vorsprungs-/Schlitzführungen miteinander zusammenwirken.

Die Anordnung ist vorzugsweise derart getroffen, dass zwischen den beiden Schwenklagerstellen des zweiten Steuerhebels der zweite Führungsschlitz angeordnet ist. Ferner ist vorzugsweise vorgesehen, dass der zweite Steuerhebel zwischen der Schwenklagerung des Abstellarms am Grundsubtrat und dem Angriffspunkt mit dem Abstellarm schwenkbeweglich verbunden ist.

Das Grundsubstrat ist bevorzugt als Grundplatte ausgebildet.

Schließlich ist es vorteilhaft, wenn das Antriebselement ein Innengewinde aufweist, in das eine Antriebsgewindespindel eingeschraubt ist, wobei Antriebselement und Antriebsgewindespindel ein Gewindetrieb bilden. Diesem Gewindetrieb ist bevorzugt ein motorischer, fernsteuerbarer Antrieb (insbesondere Elektromotor) zugeordnet.

Ferner betrifft die Erfindung ein Verfahren zum Schließen des Flügels eines Fensters, einer Tür oder dergleichen, mit einer Abstellvorrichtung, insbesondere gemäß der vorstehenden Ausführungen, wobei der Flügel mittels der Abstellvorrichtung derart bewegt wird, dass im Bereich eines in der Größe definierten, wandernden Öffnungsspalts die Flügelverlagerungsgeschwindigkeit stets kleiner als ein Vorgabewert bleibt.

Die Erfindung betrifft ferner ein Fenster, eine Tür oder dergleichen, mit einer Abstellvorrichtung gemäß der vorstehenden Ausführungen.

Die Zeichnungen veranschaulichen die Erfindung anhand eines Ausführungsbeispiels, und zwar zeigt:
- Figur 1: eine perspektivische Ansicht einer Abstellvorrichtung für den Flügel eines Fensters, einer Tür oder dergleichen in Öffnungsposition,
- Figuren 2 bis 4: die Anordnung der Figur 1 jeweils in weiter geschlossener Position,
- Figur 5: die Abstellvorrichtung der Figur 1 in geschlossener Position und
- Figur 6: ein Weg-Zeit-Diagramm.

Die Figur 1 zeigt eine Abstellvorrichtung 1, mit deren Hilfe ein nicht dargestellter Flügel eines Fensters, einer Tür oder dergleichen von einer Verriegelungsstellung in eine Entriegelungsstellung und dann in eine Öffnungsstellung, insbesondere in eine Kippöffnungsstellung, verbracht werden kann. Ferner ist es möglich, den Flügel aus der Öffnungsstellung, insbesondere Kippöffnungsstellung, wieder zurückzuführen in die geschlossene Stellung und anschließend zu verriegeln.

Die Abstellvorrichtung 1 weist ein Grundsubstrat 2 in Form einer Grundplatte 3 auf. Sie besitzt ein Antriebselement 4 und eine vom Antriebselement 4 angetriebene Abstelleinrichtung 5, wobei die Abstelleinrichtung 5 mit einem Getriebe 6 versehen ist, um eine etwa konstante, mit Doppelpfeil 7 angedeutete Verlagerungsgeschwindigkeit des Antriebselements 4 an einem Angriffspunkt 8 der Abstelleinrichtung 5 in eine sich mit dem Abstellwinkel des Flügels verringernde Geschwindigkeit umzusetzen.

Das Getriebe 6 ist bevorzugt als Kulissengetriebe 9, insbesondere als Kulissengetriebe mit doppelter Kulissenführung 10, ausgebildet. Die Einstelleinrichtung 5 weist einen Abstellarm 11 auf, der in einem Endbereich 12 den Angriffspunkt 8 besitzt. Der Angriffspunkt 8 kann sich auch an einer am Abstellarm befestigten Greifvorrichtung befinden (nicht dargestellt). Der andere Endbereich 13 des Abstellarms 11 ist über eine Schwenklagerung 14 schwenkbeweglich am Grundsubstrat 2 gelagert. Die Lagerung erfolgt an einem Lagerteil 15, das längsverschieblich gemäß Doppelpfeil 16 am Grundsubstrat 2 geführt ist. Hierzu weist das Grundsubstrat 2 einen Längsschlitz 17 auf, in dem das Lagerteil 15 verschieblich eingreift. Der Längsschlitz 17 weist ein erweitertes Ende 18 auf, das als Einfädelung für das Lagerteil 15 dient. Ferner ermöglicht das erweiterte Ende 18 auch ein Einfädeln des Antriebselements 4, das mit einem Führungselement 19 ebenfalls längsverschieblich in Richtung des Doppelpfeils 16 in dem Längsschnitt 17 geführt ist. Das Antriebselement 4 besitzt ein Innengewinde 20, in das eine nicht dargestellte Antriebsgewindespindel eingeschraubt ist, wodurch Antriebselement 4 und die Antriebsgewindespindel einen Gewindeantrieb bilden. Die Antriebsgewindespindel steht mit einem elektrischen, nicht dargestellten Antriebsmotor in Verbindung, der als Elektromotor ausgebildet ist. Wird der Elektromotor eingeschaltet, so dreht sich die Antriebsgewindespindel und verlagert dadurch das Antriebselement 4 in Richtung des Doppelpfeils 16. Die Bewegungsrichtung ist abhängig von der Drehrichtung des Antriebsmotors.

Das Führungselement 19 des Antriebselements 4 ist über eine Schwenklagerung 21 mit einem ersten Steuerhebel 22 schwenkbeweglich verbunden. Die Schwenklagerung 21 befindet sich in einem Endbereich 23 des ersten Steuerhebels 22. Der erste Steuerhebel 22 weist einen ersten Führungsschlitz 24 auf, der als Bogenschlitz 25 ausgebildet ist. In den ersten Führungsschlitz 24 greift ein erster Führungsvorsprung 26 ein, der als erster Führungsstift 27 ausgebildet und an dem Grundsubstrat 2 befestigt ist. Er liegt - gemäß Figur 2 - etwa in Verlängerung des Längsschlitzes 17 mit Abstand zu diesem. Der Bogenschlitz 25 erstreckt sich etwa in Längserstreckung des ersten Steuerhebels 22. Auf der konkaven Seite des Bogenschlitzes 25 befindet sich am ersten Steuerhebel 22 ein zweiter Führungsvorsprung 28, der als zweiter Führungsstift 29 ausgebildet ist und in einen zweiten Führungsschlitz 30 eingreift, der an einem zweiten Steuerhebel 31 ausgebildet ist. Der zweite Führungsschlitz 30 erstreckt sich etwa in Längserstreckung des zweiten Steuerhebels 31 und weist einen linearen Bereich 32 und einen sich daran anschließenden Bogenbereich 33 auf. Der zweite Steuerhebel 31 ist in einem Endbereich 34 mittels einer Schwenklagerung 35 am Grundsubstrat 2 schwenkbeweglich geführt. Der andere Endbereich 36 des zweiten Steuerhebels 31 steht über eine Schwenklagerung 37 schwenkbeweglich mit dem Abstellarm 11 in Verbindung. Die Schwenklagerung 37 befindet sich zwischen der Schwenklagerung 14 und dem Angriffspunkt 8.

Im unteren Bereich der Figur 1 ist schematisch ein Fenster 38 mit einem Blendrahmen 39 und einem Flügel 40 dargestellt. Der Flügel 40 ist insbesondere als Flügelrahmen ausgebildet. Im oberen Bereich des Flügels 40 beziehungsweise Blendrahmens 39 befindet sich die Abstellvorrichtung 1. Es ist erkennbar, dass eine Schwenkbewegung des Abstellarms 11 der Abstellvorrichtung 1 dazu führt, dass der Flügel 40 weiter öffnet beziehungsweise weiter schließt, wobei beim Schließvorgang darauf zu achten ist, dass im Bereich eines Spalts 41 von definierter Größe, insbesondere von 8 mm Breite, der sich beim Schließen des Fensters weiter nach oben bewegt und beim Öffnen des Fensters nach unten wandert, keine größere Schließgeschwindigkeit als 5 mm/s vorliegen darf. Demzufolge muss die Abstellvorrichtung 1 mit entsprechender, sich laufend ändernder Geschwindigkeit arbeiten, um dieses Kriterium zu erfüllen. Die Kinematik der erfindungsgemäßen Abstellvorrichtung 1 erfüllt diese Anforderung. Die Abstellvorrichtung kann mit ihrem Grundsubstrat 2 am Blendrahmen 39 oder am Flügel 40 angeordnet sein. Dementsprechend greift der Abstellarm 11 am Flügel 40 oder am Blendrahmen 39 an.

Im Betrieb, also beim Schließen des Flügels 40 des Fensters 38, ergibt sich bei der Abstellvorrichtung 1 folgende Funktion, die anhand der Folge der Figuren 1 bis 5 nachstehend näher erläutert wird: es sei angenommen, dass sich die Abstellvorrichtung 1 in der Stellung gemäß Figur 1 befindet, wobei sie einem Fenster 38 - wie unten aus der Figur 1 ersichtlich - zugeordnet ist. Das Grundsubstrat 2 ist am Blendrahmen 39 befestigt und der Abstellarm 11 ausgeschwenkt und hält mittels einer entsprechenden, nicht dargestellten Greifeinrichtung den Flügel 40 an einem Schließbolzen. Wird nun der erwähnte, nicht dargestellte elektrische Antriebsmotor eingeschaltet, so dreht dieser die nicht dargestellte Antriebsgewindespindel, die mit dem Innengewinde 20 des Antriebselements 4 kämmt, sodass dieses entlang des Längsschlitzes 17 in Richtung auf das erweiterte Ende 18 mit im Wesentlichen konstanter Geschwindigkeit bewegt wird. Dies hat zur Folge, dass das Antriebselement 4 den ersten Steuerhebel 22 im Bereich seiner Schwenklagerung 21 mitnimmt, wobei sich der erste Führungsschlitz 24 entlang des ersten Führungsvorsprungs 26 bewegt, sodass der erste Steuerhebel 22 nicht nur eine Linearbewegung, sondern auch eine Schwenkbewegung durchführt, da der erste Führungsschlitz als Bogenschlitz 25 ausgebildet ist. Diese zusammengesetzte Bewegung liegt auch beim zweiten Führungsvorsprung 28 vor, da dieser am ersten Steuerhebel 22 befestigt ist, mit der Folge, dass sich der zweite Führungsvorsprung 28 innerhalb des zweiten Führungsschlitzes 30 verlagert und hierdurch den zweiten Steuerhebel 31 um die Schwenklagerung 35 verschwenkt, sodass - gemäß Figur 2 - der Abstellarm 11 seinen Abstellwinkel verkleinert und näher an das Grundsubstrat 2 heranschwenkt. Die Figur 3 zeigt eine weitere Zwischenstellung der sich im Schließvorgang befindlichen Abstellvorrichtung 1, hier wurde das Antriebselement 4 noch weiter in Richtung auf das erweiterte Ende 18 bewegt. Durch die Bewegung des zweiten Steuerhebels 31 wird der Abstellarm 11 weiter angeklappt und gleichzeitig wandert sein Endbereich 13 aufgrund des im Längsschlitz 17 geführten Lagerteils 15 in Richtung auf das erweiterte Ende 18.

Die Figur 4 zeigt eine noch weiter fortgeschrittene Schließstellung der Abstellvorrichtung 1, in der die Grundplatte 3, der erste Steuerhebel 22, der zweite Steuerhebel 31 und der Abstellarm 11 weiter in Richtung einer zueinander fluchtenden Stellung verlagert wurden. Schließlich ist - gemäß Figur 5 - die Schließstellung erreicht, in der die erwähnte fluchtende Stellung der Bauelemente vorliegt. Nunmehr kann das Antriebselement 4 noch weiter in Richtung auf das erweiterte Ende 18 bewegt werden, mit der Folge, dass sich der erste Steuerhebel 22 weiter in Richtung auf das erweiterte Ende 18 bewegt und hierdurch eine Entkopplung einer nicht dargestellten Greifervorrichtung vornehmen kann, die den gegriffenen Schließbolzen des Flügelrahmens 40 zunächst in Verriegelungsstellung bewegt und anschließend freigibt, sodass auch eine manuelle Bedienung des Fensters möglich ist.

Die Figur 6 zeigt ein Diagramm, das auf der Ordinate der Weg W in mm und auf der Abszisse die Zeit t in Sekunden aufweist. Die dargestellte Kennlinie, die der Funktion y = 127,04 E^{-0,2665x} entspricht, wobei y der Weg w ist und x die Zeit t ist, verdeutlicht die Bewegung des Angriffspunkts 8 am Abstellarm 11, damit im Bereich des eine definierte Größe aufweisenden Spalts 41 des Fensters 38 über die Schließbewegung des Flügels 40 des Fensters 38 stets eine Schließgeschwindigkeit kleiner 5 mm/s vorliegt. Im vorliegenden Beispiel liegt eine Schließgeschwindigkeit von 2 mm/s vor.

Die entwickelte Kinematik der erfindungsgemäßen Abstellvorrichtung 1 wird somit etwa mit konstanter Geschwindigkeit angetrieben, wobei eine doppelte Kulissenführung dafür sorgt, dass ein Benutzer an einem Öffnungsspalt von 8 mm an einem Flügel eines Fensters stets eine kleinere Schließgeschwindigkeit von 5 mm/s erhält.

## Patentansprüche

1. Abstellvorrichtung für den Flügel eines Fensters, einer Tür oder dergleichen, mit einem mit etwa konstanter Geschwindigkeit arbeitenden Antriebselement (4) und einer vom Antriebselement (4) angetriebenen, ein Getriebe (6) beinhaltenden, mit dem Flügel (40) oder einem Blendrahmen des Fensters, der Tür oder dergleichen an einem Angriffspunkt (8) koppelbaren Abstelleinrichtung (5), wobei die Abstelleinrichtung (5) die konstante Geschwindigkeit des Antriebselements (4) derart auf den Angriffspunkt (8) überträgt, dass dieser sich in Abhängigkeit einer zunehmenden Schließstellung der Abstellvorrichtung beziehungsweise des Flügels (40) mit abnehmender Geschwindigkeit bewegt.

2. Abstellvorrichtung nach Anspruch 1, **dadurch gekennzeichnet, dass** die Abstelleinrichtung (5) als Getriebe (6) ein Kulissengetriebe (9) aufweist.

3. Abstellvorrichtung nach einem der vorhergehenden Ansprüche, **dadurch gekennzeichnet, dass** das Kulissengetriebe (9) eine doppelte Kulissenführung (10) aufweist.

4. Abstellvorrichtung nach einem der vorhergehenden Ansprüche, **dadurch gekennzeichnet, dass** die Abstelleinrichtung (5) einen Abstellarm (11) aufweist, der in einem Endbereich (12) den Angriffspunkt (8) besitzt oder dem der Angriffspunkt (8) zugeordnet ist.

5. Abstellvorrichtung nach einem der vorhergehenden Ansprüche, **dadurch gekennzeichnet, dass** die Abstelleinrichtung (5) ein Grundsubstrat (2) aufweist, an dem der eine Endbereich (13) des Abstellarms (11) schwenkbeweglich und im Wesentlichen linear verlagerbar gelagert ist.

6. Abstellvorrichtung nach einem der vorhergehenden Ansprüche, **dadurch gekennzeichnet, dass** das Antriebselement (4) im Wesentlichen linear verlagerbar an dem Grundsubstrat (2) mit etwa konstanter Verlagerungsgeschwindigkeit bewegbar geführt ist.

7. Abstellvorrichtung nach einem der vorhergehenden Ansprüche, **dadurch gekennzeichnet, dass** der Abstellarm (11) und das Antriebselement (4) jeweils in einem Längsschlitz des Grundsubstrats (2) geführt sind.

8. Abstellvorrichtung nach einem der vorhergehenden Ansprüche, **dadurch gekennzeichnet, dass** der Abstellarm (11) und das Antriebselement (4) in demselben Längsschlitz (17) des Grundsubstrats (2) geführt sind.

9. Abstellvorrichtung nach einem der vorhergehenden Ansprüche, **dadurch gekennzeichnet, dass** der Längsschlitz (17) des Grundsubstrats (2) einen linearen Verlauf aufweist.

10. Abstellvorrichtung nach einem der vorhergehenden Ansprüche, **dadurch gekennzeichnet, dass** das Kulissengetriebe (9) einen ersten Führungsvorsprung (26), einen ersten Führungsschlitz (24), einen zweiten Führungsvorsprung (28) und einen zweiten Führungsschlitz (30) aufweist, wobei der erste Führungsvorsprung (26) im ersten Führungsschlitz (24) und der zweite Führungsvorsprung (28) im zweiten Führungsschlitz (30) geführt ist.

11. Abstellvorrichtung nach einem der vorhergehenden Ansprüche, **dadurch gekennzeichnet, dass** der erste Führungsschlitz (24) ein Bogenschlitz (25) ist.

12. Abstellvorrichtung nach einem der vorhergehenden Ansprüche, **dadurch gekennzeichnet, dass** der zweite Führungsschlitz (30) einen linearen Bereich (32) und einen sich daran anschließenden Bogenbereich (33) aufweist.

13. Abstellvorrichtung nach einem der vorhergehenden Ansprüche, **dadurch gekennzeichnet, dass** der erste Führungsvorsprung (26) an dem Grundsubstrat (2) angeordnet ist.

14. Abstellvorrichtung nach einem der vorhergehenden Ansprüche, **dadurch gekennzeichnet, dass** sich der erste Führungsvorsprung (26) in Verlängerung der Längserstreckung des Längsschlitzes (17) am Grundsubstrat (2) befindet.

15. Abstellvorrichtung nach einem der vorhergehenden Ansprüche, **dadurch gekennzeichnet, dass** der erste Führungsschlitz (24) an einem ersten Steuerhebel (22) ausgebildet ist, der in einem Endbereich (23) schwenkbeweglich am Antriebselement (4) angeordnet ist.

16. Abstellvorrichtung nach einem der vorhergehenden Ansprüche, **dadurch gekennzeichnet, dass** der zweite Führungsvorsprung (28) am ersten Steuerhebel (22) angeordnet ist.

17. Abstellvorrichtung nach einem der vorhergehenden Ansprüche, **dadurch gekennzeichnet, dass** sich der zweite Führungsvorsprung (28) seitlich neben dem Bogenschlitz (25) am ersten Steuerhebel (22) befindet.

18. Abstellvorrichtung nach einem der vorhergehenden Ansprüche, **dadurch gekennzeichnet, dass** der zweite Führungsschlitz (30) an einem zweiten Steuerhebel (31) ausgebildet ist, der in einem Endbereich (34) schwenkbeweglich an dem Grundsubstrat (2) gelagert ist und im anderen Endbereich (36) schwenkbeweglich mit dem Abstellarm (11) verbunden ist.

19. Abstellvorrichtung nach einem der vorhergehenden Ansprüche, **dadurch gekennzeichnet, dass** zwischen den beiden Schwenklagerstellen (35) und (37) des zweiten Steuerhebels (31) der zweite Führungsschlitz (30) angeordnet ist.

20. Abstellvorrichtung nach einem der vorhergehenden Ansprüche, **dadurch gekennzeichnet, dass** der zweite Steuerhebel (31) zwischen der Schwenklagerung (14) des Abstellarms (11) am Grundsubstrat (2) und dem Angriffspunkt (8) mit dem Abstellarm (11) schwenkbeweglich verbunden ist.

21. Abstellvorrichtung nach einem der vorhergehenden Ansprüche, **dadurch gekennzeichnet, dass** das Grundsubstrat (2) eine Grundplatte (3) ist.

22. Abstellvorrichtung nach einem der vorhergehenden Ansprüche, **dadurch gekennzeichnet, dass** das Antriebselement (4) ein Innengewinde (20) aufweist, in das eine Antriebsgewindespindel eingeschraubt ist, wobei Antriebselement (4) und Antriebsgewindespindel einen Gewindetrieb bilden.

23. Verfahren zum Schließen des Flügels eines Fensters, Tür oder dergleichen, mit einer Abstellvorrichtung (1), insbesondere nach einem der vorhergehenden Ansprüche, wobei der Flügel (40) mittels der Abstellvorrichtung (1) derart bewegt wird, dass im Bereich eines in der Größe definierten, wandernden Öffnungsspalts (41) die Flügelverlagerungsgeschwindigkeit stets kleiner als ein Vorgabewert bleibt.

24. Fenster, Tür oder dergleichen, mit einer Abstellvorrichtung nach einem oder mehreren der vorhergehenden Ansprüche.
